# EUROPÄISCHE PATENTSCHRIFT

(11) **EP 0 823 715 B1**
(45) Veröffentlichungstag und Bekanntmachung des Hinweises auf die Patenterteilung: **17.01.2001**
(21) Anmeldenummer: 97810496.6
(22) Anmeldetag: 16.07.1997
(51) Int. Cl.: H01F 30/12, H01F 29/02

(54) **Drehstromtransformator**
Three-phase transformer
Transformateur triphasé

(30) Priorität: 09.08.1996 DE 19632172
(43) Veröffentlichungstag der Anmeldung: 11.02.1998
(73) Patentinhaber: ABB Sécheron SA, 1211 Genève (CH)
(72) Erfinder: Ravot, Jean François, 01170 Chevry (FR)
(74) Vertreter: ABB Patent Attorneys

(56) Entgegenhaltungen:
- EP-A- 0 510 474
- EP-A- 0 650 173
- WO-A-96/06439
- DE-A- 2 034 638
- DE-A- 3 047 521
- DE-A- 3 936 937
- DE-B- 1 763 020

## Beschreibung

### TECHNISCHES GEBIET

Die vorliegende Erfindung bezieht sich auf die elektrische Energieumwandlung mittels Drehstromtransformatoren in elektrischen Netzwerken. Sie betrifft einen Drehstromransformator, wie er im Oberbegriff des ersten Anspruchs beschrieben ist.

### TECHNOLOGISCHER HINTERGRUND UND STAND DER TECHNIK

In vermaschten elektrischen Energieversorgungsnetzen oder Ringnetzen besteht vielfach die Aufgabe, die Stromverteilung im Netz zu ändern, um einen Zweig vor Überlastung zu schützen oder um einen möglichst guten Wirkungsgrad in der Gesamtstromverteilung, also kleinste Netzverluste, zu erreichen. Dies wird dadurch möglich, dass man in das Ringnetz eine Spannung einfügt, die Kreisströme bewirkt. Die Überlagerung der bisherigen Netzströmen mit diesen Kreisströmen ergibt eine geänderte Stromverteilung im Netz und damit auch in den im Netz installierten, parallel betriebenen Transformatoren.

Das Hinzufügen einer Zusatzspannung U_{z} in einem Netzzweig kann innerhalb des Netzes sowohl die Wirkleistungsverteilung wie auch die Blindleistungsverteilung in gewünschter Weise beeinflussen. Hierfür weist die Zusatzspannung U_{z} eine sogenannte Längskomponente auf, welche mit der Netzspannung in Phase liegt, und eine Querkomponente, die gegen die Netzspannung 90° phasenverschoben ist. Eine Änderung der Längskomponente nimmt Einfluss auf die Blindleistungsverteilung im Netz und die Variation der Querkomponente steuert den Wirkleistungsfluss.

Eine nach dem obigen Prinzip wirkende Zusatzspannung U_{z} wird üblicherweise in Drehstromnetzen mittels dreiphasiger Spartransformatoren realisiert, wie beispielsweise in "Elektrische Maschinen" von Bödefeld/Sequenz, Springer Verlag 1971, auf den Seiten 86ff beschrieben ist. Für eine Steuerung der Längskomponente kommt ein normaler Stern-Spartransformator mit verschiedenen Spannungsabgriffen zum Einsatz, welcher im folgenden Längsregeltransformator genannt wird. Die Steuerung der Querkomponete wird meistens mit einem ebenfalls als Serientransformator ausgebildeten Dreieck-Spartransformator, einem sogenannten Querregeltransformator, vorgenommen. Dementsprechend werden für eine kombinierte Längs- und Querregelung in einem Netzzweig ein Haupttransformator mit einem Längsregeltransformator und einem Querregeltransformator in Serie geschaltet. Der Haupttransformator dient der Kopplung des Oberspannungsnetzes und des Unterspannungsnetzes und die in Serie geschalteten Längs- und Querregeltransformatoren erlauben durch Regelung eine verlustärmere und damit wirtschaftlichere Ausnutzung von parallelgeschalteten Transformatoren. Nachteilig an der beschriebenen Serienschaltung sind allerdings die hohen Erstellungskosten für die zusätzlichen Regeltransformatoren und ihr umfangreicher Platzbedarf. Desweiteren sind Längs- und Querregeltransformatoren ebenfalls verlustbehaftet und weisen namentlich Kupfer- und Eisenverlust auf.

### DARSTELLUNG DER ERFINDUNG

Der Erfindung liegt die Aufgabe zugrunde, einen Drehstromtransformator der eingangs genannten Art dahingehend weiterzuentwickeln, dass er eine einfachere und kostengünstigere Längs- und Querregelung zur geeigneten Lastverteilung in einem elektrischen Netz ermöglicht, wobei der für die Längs- und Querregelung benötigte Platzbedarf reduziert, und im Vergleich zum Stand der Technik eine Reduktion der Netzverlustleistung erzielt werden soll.

Erfindungsgemäss wird diese Aufgabe durch die Merkmale des ersten Anspruchs gelöst.

Der Kern der Erfindung ist darin zu sehen, dass innerhalb eines Drehstromtransformatorgehäuses sowohl die geforderte Energieübertragung zwischen zwei galvanisch getrennten Netzen vorgenommen wird als auch eine gewünschte Längsund Querregelung zur Blind- und Wirkleistungsverteilung in einem Energienetz vorgenommen wird. Hierfür wird zu einer primärseitigen oder einer sekundärseitigen Phasenspannung eine stufenweise einstellbare Längsspannung, und jeweils eine stufenweise einstellbare Querspannung der beiden benachbarten Phasen addiert.

Die Vorteile der Erfindung sind unter anderem darin zu sehen, dass die sonst zwecks regelbarer Blind- und Wirkleistungsverteilung separat in Reihe zu einem Haupttransformator geschalteten Läng- und Querregeltransformatoren lediglich auf wenige Zusatzwicklungen im Haupttransformator reduziert werden. Durch diese Massnahme werden sowohl Baukosten wie auch Betriebskosten reduziert. An dieser Stelle umfassen die Ersparnisse bei den Baukosten die kostenintensiven Transformatorkerne, das Wicklungskupfer und die nötige Stellfläche der zusätzlichen Transformatoren. Betriebskostenersparnisse sind vor allem durch die geringeren Eisen- und Kupferverluste zu verzeichnen.

Ausführungsbeispiele der Erfindung sowie die damit erzielbaren Vorteile werden nachfolgend anhand der Zeichnungen erläutert.

### KURZE BESCHREIBUNG DER ZEICHNUNG

In der Zeichnung sind Ausführungsbeispiele der Erfindung schematisch dargestellt, und zwar zeigen:
- Fig. 1: einen Längsschnitt eines Drehstromtransformators mit Längs- und Querregelwicklungen;
- Fig. 2: eine alternative Ausführungsform des Drehstromtransformators;

Es sind nur die für das Verständnis der Erfindung wesentlichen Elemente gezeigt.

### WEG ZUR AUSFÜHRUNG DER ERFINDUNG

In Fig. 1 ist mit E der Eisenkern eines Drehstromtransformators vom Kerntransformatortyp bezeichnet. Dieser Drehstromtransformator weist drei Primärwicklungen U_{PW}, V_{PW} und W_{PW} mit den drei Phasenspannungen Uₚ, Vₚ und Wₚ auf und weiterhin weist der Transformator drei Sekundärwicklungen U_{SW}, V_{SW} und W_{SW} mit den drei Phasenspannugen Uₛ, Vₛ und Wₛ auf. Auf jedem Eisenkernschenkel sind pro Phase U, V, W des weiteren jeweils eine Längsregelwicklung U_{L}, V_{L} und W_{L} und jeweils zwei Querregelwicklungen angeordnet, nämlich U_{Q1}, U_{Q2} in der Phase U, V_{Q1}, V_{Q2} in der Phase V und W_{Q1}, W_{Q2} in der Phase W.

Wie bereits erläutert wurde, dienen Längs- und Querregeltransformatoren der gezielten Blind- und Wirkleistungsverteilung in einem Energieverteilungsnetz. Erfindungsgemäss wird diese Blind- und Wirkleistungsverteilung durch geeignete elektrische Verbindungen der Längsregelwicklungen U_{L}, V_{L} und W_{L} und der Querregelwicklungen, U_{Q1}, U_{Q2}, V_{Q1}, V_{Q2}, W_{Q1}, W_{Q2} mit den Primär- und Sekundärwicklungen U_{PW}, V_{PW}, W_{PW}, U_{SW}, V_{SW} und W_{SW} erreicht. Die nötigen Regelverfahren zur Blind- und Wirkleistungsverteilung sind hinlänglich in Verbindung mit der Verwendung herkömmlicher Längs- und Querregeltransformatoren bekannt, so dass diese Regelverfahren an sich im folgenden nicht näher erläutert werden. Die Erfindung betrifft vorrangig eine elektrische Schaltung, an welcher herkömmliche Regelverfahren zur Anwendung gelangen können.

Wie in Fig. 1 gezeigt wird, ist die Sekundärwicklung U_{SW} der Phase U über einen Stufenschalter 1 mit einer in gleicher Phase liegenden, aus einer Anzahl Teilwicklungen bestehenden, Längsregelwicklung U_{L} verbunden. Die beiden Sekundärwicklungen V_{SW} und W_{SW} der benachbarten Phasen V und W sind entsprechend der Installation in Phase U mit den Längsregelwicklungen V_{L} und W_{L} elektrisch über den Stufenschalter 1 verbunden. Der installierte Stufenschalter 1 ist somit in allen drei Phasen U, V, W mit entsprechenden Stufenkontakten zur Ansteuerung der jeweiligen Teilwicklungen der Längsregelwicklungen UL, VL und WL ausgerüstet, die eine in Grenzen stufenweise Variation der entsprechenden Phasenspannungen Uₛ, Vₛ und Wₛ erlaubt. Hierbei werden alle Phasen gleichzeitig mit nur einem Stufenschalter 1 um den gleichen Betrag m in p.u. mittels Regelung variiert. Der zur Phasenspannung Uₛ addierte Spannungsanteil der Längsregelwicklungen U_{L} mit der Grösse m*Uₛ kann also je nach gewähltem Schaltstellung des Stufenschalters 1 positiv oder negativ sein, so dass die resultierende Phasenspannung vergrössert oder verkleinert wird. Mit der Regelkorrektur der Längsregelwicklungen betragen die resultierenden Sekundärspannungen Uₛ+m*Uₚ, Vₛ+m*Vₚ und Wₛ+m*Wₚ.

Eine geregelte Änderung der Stellung des Stufenschalters 1 wird in einem Energieverteilungsnetz mit mehreren parallelbetriebenen Drehstromtransformatoren zur Verminderung des Blindstromaustausches und der damit verbundenen Verluste eingesetzt.

Die Primärwicklung Upw der Phase U ist in Hintereinanderschaltung mit den Querregelwicklungen V_{Q1} und W_{Q2} verbunden. Auch hier werden die an den Querregelwicklungen V_{Q1} und W_{Q2} anstehenden Spannungen über einen Stufenschalter 2 an entsprechenden Teilwicklungen der Querregelwicklungen abgegriffen, wobei die Beträge der Spannugen gleich gross sind, nämlich n*Vₚ und n*Wₚ, und stufenweise variierbar zwischen n in p.u..

Die Phasenwinkel der an V_{Q1} und W_{Q2} anstehenden Spannungen sind gemäss Schaltschema und Stellung des Stufenschalters 2 beide voreilend oder beide nacheilend bezüglich der Phasenspannung Uₚ. Dies liegt daran, dass beispielsweise die Spannung an V_{Q1} bei einer gewählten Stufenschalterstellung phasengleich mit der Phasenspannug Vₚ abgegriffen wird, während die hinzuaddierte Spannung an W_{Q2} zur Phasenspannung Wₚ in Phasenopposition steht. Es treten also bezogen auf Uₚ lediglich die Kombinationen 60°-voreilende Spannung an V_{Q1} mit 120°-voreilender Spannung an W_{Q2} auf, oder 60°-nacheilende Spannung an W_{Q2} mit 120°-nacheilender Spannung an V_{Q1}, und die resultierende Spannung ergib sich dann zu Uₚ+n*(Vₚ-Wₚ). Die Addition der Spannungen an den Querwicklungen ergibt aufgrund Betragsgleichheit und der aufgezeigten Wahl der Phasenwinkel immer eine zu Uₚ senkrecht stehende, sogenannte Querspannung, die, einer geeigneten Regelung folgend, entweder 90°-voreilend oder 90°-nacheilend ist. Diese Querspannung wird der Phasenspannung Uₚ hinzuaddiert, wodurch sich die resultierende Spannung in Betrag und Phase von Uₚ unterscheidet. Diese erzielte Phasenverschiebung führt zu einer bevorzugten Wirkleistungsverteilung und zu reduzierten Verlusten.

Entsprechend der Installation an der Primärwicklung U_{PW} sind auch V_{PW} und W_{PW} über den Stufenschalter 2 mit den entsprechenden Querregelwicklungen der benachbarten Phasen verbunden. So ist V_{PW} angeschlossen an den Querregelwicklungen W_{Q1}, und U_{Q2}, und W_{PW} ist verbunden mit U_{Q1} und V_{Q2}, und die resulierenden Spannungen ergeben sich zu Vₚ+n*(Wₚ-Uₚ) und Wₚ+n*(Uₚ-Vₚ).

Alle Spannugsabgriffe an den Querregelwicklungen U_{Q1}, U_{Q2}, V_{Q1}, V_{Q2}, W_{Q1}, W_{Q2} werden über den einen Stufenschalter 2 bedient und sie sind betragsmässig gleich gross, nämlich n*Uₚ, n*Vₚ und n*Wₚ.

Die Fig. 2 zeigt eine alternative Ausführungsvariante der Erfindung. Die Längsregelung wird hier an den Primärseite des Drehstromtransformators vorgenommen und die Querregelung an der Sekundärseite. Dementsprechend ist die Primärwicklung U_{PW} über den Stufenschalter 1 mit der Längsregelwicklung U_{L} verbunden und die Sekundärwicklung U_{SW} über den Stufenschalter 2 mit den Querregelwicklungen V_{Q1} und W_{Q2} der benachbarten Phasen. Durch zyklisches Drehen ergeben sich die Verbindungen der beiden anderen Phasen. Die Längsregelwicklung V_{L} ist über den Stufenschalter 1 mit der Primärwicklung V_{PW} verbunden, der Stufenschalter 2 verbindet die Sekundärwicklung V_{SW} mit den Querregelwicklungen W_{Q1} und W_{Q2}. In Phase W ist die Längsregelwicklung U_{L} über den Stufenschalter 1 mit der Prmärwicklung W_{PW}, und die Sekundärwicklung U_{SW} mit den Querregelwicklungen U_{Q1} und U_{Q2} verbunden.
Das Wirkprinzip dieser Alternativlösung ist gleich dem der in Fig. 1 dargestellten ersten Lösung.

Desweiteren ist die erfindungsgemässe Schaltungsanordnung zweifelsohne auch in anderen Transformatortypen, wie Fünfschenkeltransformator oder Manteltransformator denkbar, wobei selbstverständlich auch andere Wicklungsanordnungen wie die in den Ausführungsbeispielen gezeigten Stern-Stern-Schaltungen möglich sind. Dabei ist die konzentrische Anordnung aller Einzelwicklungen weder zwingend notwendig noch ist deren Lage radiale Verteilung auf einem Schenkel des Eisengestells vorgeschrieben.

### BEZUGSZEICHENLISTE

- U, V, W: Phasen
- Uₚ, Vₚ, Wₚ: primärseitige Phasespannungen
- Uₛ, Vₛ, Wₛ: sekundärseitige Phasespannungen
- U_{PW}, V_{PW}, W_{PW}: Primärwicklungen
- U_{SW}, V_{SW}, W_{SW}: Sekundärwicklungen
- U_{L}, V_{L}, W_{L}: Längsregelwicklungen
- U_{Q1}, V_{Q1}, W_{Q1}: Querregelwicklungen
- U_{Q2}, V_{Q2}, W_{Q2}: Querregelwicklungen
- E: Eisenkern
- 1, 2: Stufenschalter

## Patentansprüche

1. Drehstromtransformator, der pro Phase (U, V, W) mindestens eine primärseitige Wicklung (U_{PW}, V_{PW}, W_{PW}) und mindestens eine sekundärseitige Wicklung (U_{SW}, V_{SW}, W_{SW}) aufweist, welche auf einem Schenkel eines Eisenkerns (E) installiert sind, wobei der Drehstromtransformator für den Einsatz in einem elektrischen Energieübertragungsnetz mit einer Längs- und einer Querregelung zur Erzielung einer geeigneten Blind- und Wirkleistungstverteilung versehen ist, wobei bei jeder Phase (U, V, W) mindestens eine Längsregelwicklung (U_{L}, V_{L}, W_{L}) und mindestens eine Querregelwicklung (U_{Q1}, V_{Q1}, W_{Q1}, U_{Q2}, V_{Q2}, W_{Q2}) mit der primärseitigen Wicklung (U_{PW}, V_{PW}, W_{PW}) und/oder der sekundärseitigen Wicklung (U_{SW}, V_{SW}, W_{SW}) in Wirkverbindung stehen
dadurch gekennzeichnet,
dass für jede Phase (U, V, W) die mindestens eine Längsregelwicklung (U_{L}, V_{L}, W_{L}) mit der auf dem gleichen Schenkel der Phase (U, V, W) angeordneten sekundärseitigen Wicklung (U_{SW}, V_{SW}, W_{SW}) elektrisch verbunden ist und mindestens je eine der Querregelwicklungen (U_{Q1}, V_{Q1}, W_{Q1}, U_{Q2}, V_{Q2}, W_{Q2}) der beiden benachbarten Phasen (U, V, W) mit der primärseitigen Wicklung (U_{PW}, V_{PW}, W_{PW}) elektrisch verbunden ist,
oder dass für jede Phase (U, V, W) die mindestens eine Längsregelwicklung (U_{L}, V_{L}, W_{L}) mit der auf dem gleichen Schenkel der Phase (U, V, W) angeordneten primärseitigen Wicklung (U_{PW}, V_{PW}, W_{PW}) elektrisch verbunden ist und mindestens je eine der Querregelwicklungen (U_{Q1}, V_{Q1}, W_{Q1}, U_{Q2}, V_{Q2}, W_{Q2}) der beiden benachbarten Phasen (U, V, W) mit der sekundärseitigen Wicklung (U_{SW}, V_{SW}, W_{SW}) elektrisch verbunden ist.

2. Drehstromtransformator nach Anspruch 1,
dadurch gekennzeichnet,
dass die Längsregelwicklung (U_{L}, V_{L}, W_{L}) und die Querregelwicklungen (U_{Q1}, V_{Q1}, V_{Q1}, U_{Q2}, V_{Q2}, W_{Q2}) aus Teilwicklungen bestehen.

## Claims

1. Three-phase transformer which has at least one primary winding (U_{PW}, V_{PW}, W_{PW}) and at least one secondary winding (U_{SW}, V_{SW}, W_{SW}) per phase (U, V, W), which are installed on a limb of an iron core (E), with the three-phase transformer being intended for use in an electrical power transmission network with in-phase and quadrature regulation in order to achieve suitable wattless component and real power distribution, with at least one in-phase regulation winding (U_{L}, V_{L}, W_{L}) and at least one quadrature regulation winding (U_{Q1}, V_{Q1}, W_{Q1}, U_{Q2}, V_{Q2}, W_{Q2}) in each phase (U, V, W) being operatively connected to the primary winding (U_{PW}, V_{PW}, W_{PW}) and/or to the secondary winding (U_{SW}, V_{SW}, W_{SW}),
characterized
in that, for each phase (U, V, W), the at least one in-phase regulation winding (U_{L}, V_{L}, W_{L}) is electrically connected to the secondary winding (U_{SW}, V_{SW}, W_{SW}) arranged on the same limb of the phase (U, V, W), and at least one of the quadrature regulation windings (U_{Q1}, V_{Q1}, W_{Q1}, U_{Q2}, V_{Q2}, W_{Q2}) of each of the two adjacent phases (U, V, W) is electrically connected to the primary winding (U_{PW}, V_{PW}, W_{PW}),
or in that, for each phase (U, V, W), the at least one in-phase regulation winding (U_{L}, V_{L}, W_{L}) is electrically connected to the primary winding (U_{PW}, V_{PW}, W_{PW}) arranged on the same limb of the phase (U, V, W), and at least one of the quadrature regulation windings (U_{Q1}, V_{Q1}, W_{Q1}, U_{Q2}, V_{Q2}, W_{Q2}) of the two adjacent phases (U, V, W) is in each case electrically connected to the secondary winding (U_{SW}, V_{SW}, W_{SW}).

2. Three-phase transformer according to Claim 1,
characterized
in that the in-phase regulation winding (U_{L}, V_{L}, W_{L}) and the quadrature regulation windings (U_{Q1}, V_{Q1}, W_{Q1}, U_{Q2}, V_{Q2}, W_{Q2}) are composed of winding elements.

## Revendications

1. Transformateur triphasé présentant pour chaque phase (U, V, W), au moins un bobinage (U_{PW}, V_{PW}, W_{PW}) du côté primaire et au moins un bobinage (U_{SW}, V_{SW}, W_{SW}) du côté secondaire disposés sur une colonne d'un noyau en fer (E), le transformateur triphasé destiné à être mis en oeuvre dans un réseau de transmission d'énergie étant pourvu d'une régulation longitudinale et d'une régulation transversale pour obtenir une répartition adéquate de la puissance réactive et de la puissance active, au moins un bobinage de régulation longitudinal (U_{L}, V_{L}, W_{L}) et au moins un bobinage de régulation transversal (U_{Q1}, V_{Q1}, W_{Q1}, U_{Q2}, V_{Q2}, W_{Q2}) étant en liaison dans chaque phase (U, V, W) avec le bobinage (U_{PW}, V_{PW}, W_{PW}) du côté primaire et/ou avec le bobinage (U_{SW}, V_{SW}, W_{SW}) du côté secondaire,
caractérisé en ce que pour chaque phase (U, V, W), un bobinage de régulation longitudinal (U_{L}, V_{L}, W_{L}) au moins est relié électriquement au bobinage secondaire (U_{SW}, V_{SW}, W_{SW}) disposé sur la même colonne de la phase
(U,V,W), et au moins un bobinage de régulation transversal (U_{Q1}, V_{Q1}, W_{Q1}, U_{Q2}, V_{Q2}, W_{Q2}) de chaqueune des deux phases voisines (U, V, W) est relié électriquement au bobinage du côté primaire (U_{PW}, V_{PW}, W_{PW}),
ou en ce que pour chaque phase (U, V, W), un bobinage de régulation longitudinal (U_{L}, V_{L}, W_{L}) au moins est relié électriquement au bobinage primaire (U_{PW}, V_{PW}, W_{PW}) disposé sur la même colonne de la phase (U, V, W), et selon le cas un bobinage de régulation transversal (U_{Q1}, V_{Q1}, W_{Q1}, U_{Q2}, V_{Q2}, W_{Q2}) au moins des deux phases voisines (U, V, W) est relié électriquement au bobinage (U_{SW}, V_{SW}, W_{SW}) du côté secondaire.

2. Transformateur triphasé selon la revendication 1,
caractérisé en ce que le bobinage de régulation longitudinal (U_{L}, V_{L}, W_{L}) et les bobinages de régulation transversaux (U_{Q1}, V_{Q1}, W_{Q1}, U_{Q2}, V_{Q2}, W_{Q2}) sont constitués de bobinages partiels.
